# EUROPÄISCHE PATENTSCHRIFT

(11) **EP 2 067 216 B1**
(45) Veröffentlichungstag und Bekanntmachung des Hinweises auf die Patenterteilung: **06.04.2016**
(21) Anmeldenummer: 07786145.8
(22) Anmeldetag: 18.07.2007
(51) Int. Cl.: H01R 4/24, H01R 13/658, H01R 13/6598, H01R 13/6599, H01R 13/66, H01R 24/64

(54) **ANSCHLUSSELEMENT FÜR DIE KOMMUNIKATIONS- UND DATENTECHNIK**
CONNECTION ELEMENT FOR COMMUNICATIONS AND DATA TECHNOLOGY
ÉLÉMENT DE RACCORDEMENT POUR LA TECHNIQUE DE COMMUNICATION ET DE l'INFORMATIQUE

(30) Priorität: 29.09.2006 DE 102006046180
(43) Veröffentlichungstag der Anmeldung: 10.06.2009
(73) Patentinhaber: Tyco Electronics Services GmbH, 8200 Schaffhausen (CH)
(72) Erfinder: HETZER, Ulrich, 15831 Mahlow (DE); MÖSSNER, Frank, 12277 Berlin (DE)
(74) Vertreter: Patentanwälte Bressel und Partner mbB
(86) Internationale Anmeldenummer: PCT/EP2007/006371
(87) Internationale Veröffentlichungsnummer: WO 2008/040406

(56) Entgegenhaltungen:
- EP-A- 0 090 539
- EP-A1- 0 485 991
- WO-A-96/00995
- US-A- 3 744 128
- US-A- 4 497 533
- US-A- 4 585 292
- US-A- 4 846 724
- US-A- 5 108 294
- US-A1- 2002 119 702

## Beschreibung

Die Erfindung betrifft ein Anschlusselement für die Kommunikations- und Datentechnik, umfassend ein Gehäuse und Anschlusskontakte, die in dem Gehäuse angeordnet sind, sowie ein Verfahren zum Herstellen eines Anschlusselements.

Derartige Anschlusselemente für die Telekommunikations- und Datentechnik sind beispielsweise Buchsen und Stecker, an die die Adern eines Kabels anschließbar sind. Mit zunehmenden Übertragungsraten wie bei CAT6 bzw. 10Gbit/s-Ethernet werden auch die Anforderungen an die Anschlusselemente höher. Insbesondere das so genannte "alien cross talk" zwischen benachbarten Anschlusselementen hat dabei negative Auswirkungen auf das Übertragungsverhalten.

Aus der DE 196 04 564 C1 ist eine Anschlussdose für ein Datennetz bekannt, mit einem metallischen Gehäuseunterteil, welches eine zur aufliegenden Montage an einer Wand eingerichtete Aufstandsfläche aufweist, mit einem metallischen Gehäuseoberteil und einer zwischen Gehäuseunterteil und Gehäuseoberteil eingeschlossenen Schaltungsplatine, welche zumindest eine Datensteckbuchse und mehrere Drahtanschlussklemmen trägt, an welche die Einzeladern eines mehradrigen Datenkabels anschließbar sind. Über das metallische Unterteil wird dabei eine Masseverbindung zur Platine hergestellt, über die dann beispielsweise die Schirmung des Kabels mit der Gehäusemasse verbunden werden kann. Über das Gehäuseoberteil und das Gehäuseunterteil wird dann eine überdeckende Kunststoffkappe gezogen.

Aus der US 3,744,128 ist ein geschirmter Kabelverbinder bekannt, bei dem die ankommenden Adern des geschirmten Kabels mit Anschlusskontakten verbunden werden und vergossen werden. Der Kabelverbinder weist dabei ein metallisches Gehäuse auf und das geschirmte Kabel weist einen leitfähigen Schirm auf. Die Vergussmasse wird dabei elektrisch leitend beschichtet, um einen elektrischen Kontakt zwischen Gehäuse und Schirm sicherzustellen. Über diese elektrisch leitende Beschichtung wird dann eine Schutzhülle geformt.

Aus der WO 96/00995 A1 ist eine leitfähige Schirmung bekannt, die ein leitfähiges und ein nicht-leitfähiges Kammelement umfasst. Dabei wird vorgeschlagen, das leitfähige Kammelement mit einem nicht-leitfähigen Harz oder Farbe zu beschichten.

Aus der EP 0 485 991 A1 ist eine elektrische Verbinderanordnung mit einem Steckerelement und einem Buchsenelement bekannt, wobei in jedem der Elemente eine Anzahl elektrischer Kontakte innerhalb einer dielektrischen Einrichtung untergebracht sind. Das Steckerelement und das Buchsenelement weisen Manteleinrichtungen auf, die um die dielektrischen Einrichtungen herum vorgesehen sind, um die Verbinderanordnung gegen elektromagnetische Interferenzen abzuschirmen. Hierzu enthält das aus Verbundmaterial bestehende Mantelelement elektrisch leitfähiges Fasermaterial.

Aus der US 4,846,724 ist eine abgeschirmte Kabelbaugruppe bekannt. Zur Reduzierung einer unerwünschten Abstrahlung eines Signals enthält eine abgeschirmte Kabelbaugruppe ein zylindrisches Magnetglied, das um ein abgeschirmtes Kabel angebracht ist, mit dem eine abgeschirmte Kupplung elektrisch und mechanisch verbunden ist. In einem Anschlussabschnitt zwischen dem Kabel und der Kupplung ist ein inneres Isolierglied angebracht, das elektrische Kontakte der Kupplung zusammen mit isolierten Leitern des Kabels in elektrischer Verbindung miteinander trägt. Auf dem inneren Isolierglied ist ein elektrisch leitender Überzug angebracht, der mit der Abschirmung des Kabels elektrisch verbunden ist. Das Magnetglied und der Überzug wirken folglich zur Reduzierung der unerwünschten Abstrahlung des Signals aus der Baugruppe zusammen.

Außerdem umschließt ein äußerer Isolator das innere Isolierglied und das Magnetglied, damit dadurch das innere Isolierglied und das Magnetglied mechanisch miteinander verbunden werden.

Eine ähnliche abgeschirmte Baugruppe ist aus der US 4,497,533 bekannt.

Aus verschiedenen Gründen werden teilweise jedoch ungeschirmte Anschlusselemente bevorzugt, die ein Gehäuse aus einem nicht leitenden Kunststoff aufweisen.

Der Erfindung liegt daher das technische Problem zugrunde, ein Anschlusselement für ungeschirmte Anwendungen in der Telekommunikations- und Datentechnik zu schaffen, das ein verbessertes Übertragungsverhalten bei hohen Übertragungsraten aufweist.

Die Lösung des technischen Problems ergibt sich durch den Gegenstand mit den Merkmalen des Anspruchs 1. Weitere vorteilhafte Ausgestaltungen der Erfindung ergeben sich aus den Unteransprüchen.

Dabei umfasst das Anschlusselement für die Kommunikations- und Datentechnik ein Gehäuse und Anschlusskontakte, die in dem Gehäuse angeordnet sind, wobei das Gehäuse aus einem nicht leitenden Kunststoff besteht, das an der Oberfläche mindestens teilweise eine elektrisch und/oder magnetisch leitende Beschichtung aufweist, wobei sowohl die innere als auch die äußere Oberfläche teilweise eine elektrisch und/oder magnetisch leitende Schicht aufweist, wobei mindestens die elektrisch und/oder magnetisch leitenden Bereiche an der äußeren Oberfläche mit einem elektrisch und/oder magnetisch nicht leitenden Decklack überzogen sind. Auch hierdurch wird erreicht, dass die elektrisch und/oder magnetisch leitenden Teile Störfelder von außen bzw. die Abstrahlung von Störstrahlung wirksam unterbinden, gleichzeitig jedoch unerwünschte Kopplungen zwischen benachbarten Gehäusen vermieden werden. Die innere Oberfläche des Gehäuses muss dabei nicht oder nicht vollständig abgedeckt werden, wenn durch andere Maßnahmen die Vermeidung von unerwünschten Kopplungen oder Kurzschlüssen sichergestellt ist. Andererseits erlaubt diese Ausbildung jedoch das Ausnutzen von gewünschten Kopplungen zwischen den Kontakten und dem magnetisch und/oder elektrisch leitenden Bereichen der inneren Oberfläche des Gehäuses, um dadurch das Übertragungsverhalten zu beeinflussen. Dabei sei klargestellt, dass die Formulierung, dass das Gehäuse an der Oberfläche teilweise elektrisch und/oder magnetisch leitend ist, sich auf Bereiche bezieht, es also mindestens Teilbereiche gibt, die elektrisch und/oder magnetisch leitend sind. Die äußere Oberfläche wird durch die Oberflächen gebildet, die im zusammengesetzten Zustand des Gehäuses deren äußere Kontur bilden, so dass also bereits die die Aufnahme für den Steckverbinder definierenden Flächen zur inneren Oberfläche zählen, wobei diese jedoch auch vorzugsweise mit dem Decklack überzogen sind. Es sei angemerkt, dass magnetisch nicht leitend meint, dass die Oberfläche eine geringe relative Permeabilität aufweist, die nicht viel größer als 1 ist.

In einer weiteren bevorzugten Ausführungsform ist das Gehäuse aus zwei Kunststoffen gespritzt, wobei weiter vorzugsweise das Gehäuse aus einem Polycarbonat und ABS besteht. ABS lässt sich erheblich einfacher galvanisieren als Polycarbonat. Dabei wird die Metallisierung vorzugsweise mittels Galvanisierung auf den Kunststoff aufgebracht, da die damit erreichbaren Widerstandswerte geringer sind als mittels Vakuum-Platieren oder ähnlichen Verfahren.

In einer bevorzugten Ausführungsform ist das Anschlusselement als Buchse oder Stecker, insbesondere als RJ45-Buchse bzw. -Stecker, ausgebildet.

Die Erfindung wird nachfolgend anhand eines bevorzugten Ausführungsbeispiels näher erläutert. Die Fig. zeigen:
- Fig. 1: eine Explosionsdarstellung einer RJ-45-Buchse,
- Fig. 2: eine Draufsicht auf ein erstes Gehäuseteil,
- Fig. 3: eine Schnittdarstellung entlang der Schnittlinie X-X gemäß Fig. 2,
- Fig. 4: eine Seitenansicht auf das erste Gehäuseteil,
- Fig. 5: eine Unteransicht auf das erste Gehäuseteil,
- Fig. 6: eine Draufsicht auf das erste Gehäuseteil,
- Fig. 7: eine Schnittdarstellung entlang der Schnittlinie X-X gemäß Fig. 6,
- Fig. 8: eine Seitenansicht auf das erste Gehäuseteil,
- Fig. 9: eine Unteransicht auf das erste Gehäuseteil,
- Fig. 10: eine Draufsicht auf das zweite Gehäuseteil,
- Fig. 11: eine Seitenansicht auf das zweite Gehäuseteil,
- Fig. 12: eine Draufsicht auf das zweite Gehäuseteil,
- Fig. 13: eine Seitenansicht auf das zweite Gehäuseteil und
- Fig. 14: eine Unteransicht auf das zweite Gehäuseteil.

In der Fig. 1 ist eine RJ45-Buchse 1 in einer Explosionsdarstellung gezeigt, wobei die RJ45-Buchse 1 ein erstes Gehäuseteil 2 und ein zweites Gehäuseteil 3 umfasst. Des Weiteren umfasst die RJ45-Buchse 1 eine Leiterplatte 4, auf der acht Schneid-Klemm-Kontakte 5 und acht Feder- bzw. HF-Kontakte 6 angeordnet sind. Die Schneid-Klemm-Kontakte 5 sind dabei paarweise angeordnet. Die Feder-Kontakte 6 sind teilweise gegeneinander gebogen, so dass sich ein verbessertes Nah-Nebensprechen zwischen den Feder-Kontakten 6 ergibt. Die Schneid-Klemm-Kontakte 5 sind im zusammengesetzten Zustand zwischen Klemmrippen 7 des ersten Gehäuseteils 2 angeordnet. Entsprechend ragen die Federkontakte 6 in eine Aufnahme 8 des zweiten Gehäuseteils 3, so dass diese durch einen nicht dargestellten RJ45-Stecker kontaktierbar sind. Das erste Gehäuseteil 2 und das zweite Gehäuseteil 3 werden untereinander verrastet, wobei Rastnasen 9 des ersten Gehäuseteils 2 in Rastaufnahmen 10 des zweiten Gehäuseteils 3 einrasten. Mittels zweier Rastnasen 11 sowie eines Rastbügels 12 kann dann die RJ45-Buchse 1 beispielsweise an einer Frontplatte verrastet werden.

In der Fig. 2 ist das erste Gehäuseteil 2 in einer Draufsicht dargestellt, wobei die schraffierten Bereiche eine elektrisch leitende Beschichtung 13 darstellen, wohingegen die weißen Bereiche elektrisch nicht leitend ausgebildet sind. Dabei sind insbesondere die Teile in unmittelbarer Nähe der Schneid-Klemm-Kontakte elektrisch nicht leitend. Bei den dicken Klemmrippen 7 sind dabei die Randbereiche elektrisch nicht leitend, wobei die mittleren Bereiche die elektrisch leitende Beschichtung 13 aufweisen. Dies kann man auch in den Fig. 3 und 4 sehen, wo erkennbar ist, dass sich die elektrisch leitenden und elektrisch nicht leitenden Bereiche auch über die Seitenbereiche erstrecken. Die elektrisch leitende Beschichtung 13 kann beispielsweise durch einen Leitlack gebildet werden, der auf das Gehäuseteil 2 aufgesprüht oder anderweitig aufgetragen wird, wobei das Gehäuseteil 2 selbst aus einem elektrisch nicht leitenden Kunststoff besteht. Alternativ kann die Beschichtung 13 durch Galvanisieren oder Vakuum-Platieren aufgebracht werden. Anzumerken ist auch, dass man aus Fig. 2 erkennen kann, dass der Abstand zwischen zwei Schneid-Klemm-Kontakten 5 eines Paares geringer ist als der Abstand zwischen Schneid-Klemm-Kontakten 5 unterschiedlicher Paare, was das Nah-Nebensprechen reduziert. Die Unterseite 14 des ersten Gehäuseteils 2, von der auch die Schneid-Klemm-Kontakte 5 eingeführt werden, weist keine elektrisch leitende Beschichtung 13 auf, wenn man von den zurückversetzten Bereichen 15 absieht, was man in Fig. 5 erkennt.

Aus den Fig. 6 bis 9 erkennt man nun den nächsten Verfahrensschritt, wobei auf die Oberseite 16 sowie den Seitenteilen 17 des Gehäuseteils 2 ein elektrisch nicht leitender Decklack 18 aufgebracht wird, der in den Fig. 6 bis 9 schraffiert dargesteiit ist. Da die Unterseite 14 keine elektrisch leitende Beschichtung 13 aufweist, ist kein Decklack 18 notwendig. Allerdings ist es unschädlich, wenn trotzdem Decklack 18 auf die Unterseite 14 gelangt, solange nur die Führungen in den Kammern 19 für die Schneid-Klemm-Kontakte nicht gestört werden.

Entsprechend ist in den Fig. 10 und 11 bzw. Fig. 12 bis 14 das Verfahren für das zweite Gehäuseteil 3 dargestellt. Dabei ist in den Fig. 10 und 11 die elektrisch leitende Beschichtung 13 wieder schraffiert dargestellt. Dabei erkennt man in Fig. 10, dass der Bereich der Aufnahme 8 keine elektrisch leitende Beschichtung 13 aufweist. Die Oberseite 20 ist vorzugsweise über eine Dicke d von beispielsweise 0,3 bis 0,7 µm von der elektrisch leitenden Beschichtung ausgenommen. Ebenso ist der untere Bereich 21 sowie der Rasthaken 12 frei von der elektrisch leitenden Beschichtung 13. Anschließend wird wieder ein Decklack 18 aufgebracht, wobei auf der Oberseite 20 der Bereich der Aufnahme 8 der Decklack 18 ausgespart wird. Ebenso ist die Unterseite 22 frei von Decklack 18, wobei Randbereiche 23 davon ausgenommen werden können, also Decklack 18 aufweisen können. Der Decklack 18 ist dabei in den Fig. 12 bis 14 schraffiert dargestellt.

### Bezugszeichenliste

- 1: RJ45-Buchse 2 erstes Gehäuseteil
- 3: zweites Gehäuseteil
- 4: Leiterplatte
- 5: Schneid-Klemm-Kontakte
- 6: Feder- bzw. HF-Kontakte
- 7: Klemmrippen
- 8: Aufnahme
- 9: Rastnase
- 10: Rastaufnahme
- 11: Rastnase
- 12: Rastbügel
- 13: elektrisch leitende Beschichtung
- 14: Unterseite
- 15: zurückversetzte Bereiche
- 16: Oberseite
- 17: Seitenteil
- 18: Decklack
- 19: Kammer
- 20: Oberseite
- 21: unterer Bereich
- 22: Unterseite
- 23: Randbereich

## Patentansprüche

1. Anschlusselement für die Kommunikations- und Datentechnik, umfassend ein Gehäuse (2, 3) und Anschlusskontakte, die in dem Gehäuse (2, 3) angeordnet sind, wobei das Gehäuse (2, 3) aus einem nicht leitenden Kunststoff besteht,
**dadurch gekennzeichnet, dass**
das Gehäuse (2, 3) an der Oberfläche mindestens teilweise eine elektrisch und/oder magnetisch leitende Beschichtung (13) aufweist, wobei sowohl die innere als auch die äußere Oberfläche des Gehäuses (2, 3) eine elektrisch und/oder magnetisch leitende Beschichtung (13) aufweist, wobei mindestens die elektrisch und/oder magnetisch leitenden Bereiche an der äußeren Oberfläche des Gehäuses (2, 3) mit einem elektrisch und/oder magnetisch nicht leitenden Decklack (18) überzogen sind, wobei die innere Oberfläche nicht oder nicht vollständig mit dem Decklack (18) abgedeckt ist.

2. Anschlusselement nach Anspruch 1, **dadurch gekennzeichnet, dass** das Gehäuse (2, 3) aus zwei Kunststoffen gespritzt ist.

3. Anschlusselement nach Anspruch 2, **dadurch gekennzeichnet, dass** das Gehäuse (2, 3) aus einem Polycarbonat und ABS besteht.

4. Anschlusselement nach einem der vorangegangenen Ansprüche,
**dadurch gekennzeichnet, dass** das Anschlusselement als Buchse oder Stecker ausgebildet ist.

5. Verfahren zur Herstellung eines Anschlusselementes nach Anspruch 1,
**dadurch gekennzeichnet, dass** auf das Gehäuse (2, 3) mindestens teilweise eine elektrisch leitende Beschichtung (13) aufgebracht wird, auf die ein Decklack (18) aufgebracht wird.

## Claims

1. Connecting element for communication and data technology, comprising a housing (2, 3) and connecting contacts which are arranged in the housing (2, 3), wherein the housing (2, 3) is composed of a non-conductive plastic, **characterized in that** the housing (2, 3) has an electrically conductive and/or magnetically permeable coating (13) at least in places on the surface, with both the inner surface and the outer surface of the housing (2, 3) having an electrically conductive and/or magnetically permeable coating (13), with at least the electrically conductive and/or magnetically permeable areas on the outer surface of the housing (2, 3) being coated with an electrically non-conductive and/or magnetically non-permeable covering lacquer (18), wherein the inner surface is not covered or not entirely covered with the covering lacquer (18).

2. Connecting element according to Claim 1, **characterized in that** the housing (2, 3) is sprayed from two plastics.

3. Connecting element according to Claim 2, **characterized in that** the housing (2, 3) is composed of a polycarbonate and ABS.

4. Connecting element according to one of the preceding claims, **characterized in that** the connecting element is in the form of a female connector or male connector.

5. Method for production of a connecting element according to Claim 1, **characterized in that** an electrically conductive coating (13) is applied at least in places to the housing (2, 3), and a covering lacquer (18) is applied to this coating (13).

## Revendications

1. Élément de raccordement pour la technique des communications et de l'informatique, comprenant un boîtier (2, 3) et des contacts de raccordement qui sont disposés dans le boîtier (2, 3), le boîtier (2, 3) se composant d'un plastique non conducteur, **caractérisé en ce que**
le boîtier (2, 3) présente au niveau de la surface au moins en partie un revêtement (13) conducteur électriquement et/ou magnétiquement, à la fois la surface intérieure et la surface extérieure du boîtier (2, 3) présentant un revêtement (13) conducteur électriquement et/ou magnétiquement, au moins les régions conductrices électriquement et/ou magnétiquement au niveau de la surface extérieure du boîtier (2, 3) étant revêtues d'un vernis de recouvrement (18) non conducteur électriquement et/ou magnétiquement, la surface intérieure n'étant pas revêtue ou pas complètement revêtue du vernis de recouvrement (18).

2. Élément de raccordement selon la revendication 1, **caractérisé en ce que** le boîtier (2, 3) est moulé par injection de deux plastiques.

3. Élément de raccordement selon la revendication 2, **caractérisé en ce que** le boîtier (2, 3) se compose d'un polycarbonate et d'ABS.

4. Élément de raccordement selon l'une quelconque des revendications précédentes, **caractérisé en ce que** l'élément de raccordement est réalisé sous forme de douille ou de fiches.

5. Procédé de fabrication d'un élément de raccordement selon la revendication 1, **caractérisé en ce qu'**un revêtement électriquement conducteur (13) est appliqué au moins en partie sur le boîtier (2, 3), sur lequel revêtement est appliqué un vernis de recouvrement (18).
